# EUROPÄISCHE PATENTSCHRIFT

(11) **EP 0 095 709 B1**
(45) Veröffentlichungstag und Bekanntmachung des Hinweises auf die Patenterteilung: **24.08.1988**
(21) Anmeldenummer: 83105136.2
(22) Anmeldetag: 24.05.1983
(51) Int. Cl.: D04B 35/12, D04B 15/48

(54) **Garnzuführapparat für eine Ringelstrickmaschine**
Yarn furnisher for a knitting machine with striper
Fournisseur de fil pour un métier à tricoter avec rayeur

(30) Priorität: 25.05.1982 SE 8203216; 13.08.1982 SE 8204685; 04.10.1982 SE 8205657
(43) Veröffentlichungstag der Anmeldung: 07.12.1983
(73) Patentinhaber: AKTIEBOLAGET IRO, S-523 00 Ulricehamn (SE)
(72) Erfinder: Jacobsson, Kurt A. G., S-523 00 Ulricehamn (SE)
(74) Vertreter: Grünecker, Kinkeldey, Stockmair & Schwanhäusser Anwaltssozietät

(56) Entgegenhaltungen:
- EP-A- 0 028 412
- BE-A- 655 976
- DE-A- 2 421 749
- DE-A- 2 459 954
- FR-A- 1 575 484
- US-A- 4 271 687

## Beschreibung

Die vorliegende Erfindung betrifft einen Garnzuführapparat nach dem Oberbegriff des Anspruches 1.

Aus der EP-A-0 028 412 ist bereits eine gattungsgemässe Garnzuführvorrichtung bekannt, die gleichfalls eine an Lagefühler angeschlossene Schaltung zum Abschalten der Strickmaschine aufweist. Während eines grossen Teiles des Arbeitszyklus mit Ausnahme eines bestimmten Garnwechselzeitraumes, der periodisch auftritt, schaltet die aus einem Halterelais gebildete Schaltung die Strickmaschine ab, sobald sämtliche Lagefühler gleichzeitig anzeigen, dass die Garne nicht zugeführt werden.

Beim aus der EP-A-0 028 412 bekannten Garnzuführapparat werden die Garnführungselemente durch Magneten in die Nichtzuführbereiche verstellt, während ihre Verstellbewegung in die Zuführbereiche durch erhöhte Garnspannungen bewirkt werden, die von der Arbeit der Finger im Ringelmechanismus herrühren. Es sind jedoch auch Garnzuführapparate bekannt, bei denen die Bewegung der Garnführungselemente ausschliesslich durch die Spannungsänderungen im Garn aufgrund des Arbeitens der Finger des Ringelmechanismus bewirkt werden. Jedes Garntransportelement ist ein ständig angetriebener Riemen, der über eine frei drehbare Rolle läuft. Sobald das Garnführungselement das Garn unter den Riemen bewegt, nimmt dieser das Garn mit und fördert es zum zugehörigen Finger. Umgekehrt wird bei einer Bewegung des Garnführungselementes in den Nichtzuführbereich das Garn unter dem Riemen herausbewegt und bleibt stehen. Bei dem letztgenannten, bekannten Garnzuführapparat ist es erforderlich, dass der Bewegungsweg des Führungselementes jeweils ausreichend lang ist, damit das Garnführungselement eine unvermeidliche Nachlaufbewegung des Garnes kompensiert, die sich infolge der Trägheit der Garnmasse und der Garnelastizität ergibt, wenn die zuvor wirksame Beschleunigung durch das Garntransportelement schlagartig abgebaut wird. Der mit dem Garnführungselement verbundene Lagefühler zeigt einen Garnbruch mit einem Signal in einer Endstellung des Garnführungselementes im Nichtzuführbereich an, welche Endstellung das Garnführungselement nur dann erreichen kann, wenn zusätzlich zu der normalen Nachlaufbewegung infolge des Garnbruches sich das Garnführungselementweiterbewegen konnte. Mit diesem Signal wird die Strickmaschine abgeschaltet. In allen anderen Stellungen im Nichtzuführbereich und im Zuführbereich gibt der Lagefühler kein Signal ab. Nachteilig ist dabei, dass mit dem Lagefühler kein Signal erzeugbar ist, wenn ein Garnfehler auftritt, bei dem die Strickmaschine die zugeführte Garnmenge nicht ordnungsgemäss verbraucht, zum Beispiel infolge einer Störung im Garnverlauf zum Ringelmechanismus und zu den Stricknadeln oder wegen verschmutzter Garn- ösen oder einer falschen Strickmaschinen-Einstellung. Bei solchen Fehlern verringert sich zwar die Spannung im aus dem Garnzuführapparat ablaufenden Garn, wodurch das Führungselement das Garn aus dem Zuführbereich herausbewegt, ohne dabei jedoch in seine Endstellung zu gelangen. Kurzzeitig danach steigt die Garnspannung wieder an, da die positive Zuführung beendetwurde, wodurch das Garnführungselement das Garn wieder in den Zuführbereich bewegt. Der Lagefühler reagiert auf diesen Garnfehler nicht, umgekehrt kann das Führungselement seine Endstellung erreichen, in der über den Lagefühler ein Abschaltsignal eingeleitet wird, wenn die Spannung im zulaufenden Garn dann langsam abnimmt, wenn dieses Garn für eine längere Zeit nicht verarbeitet wurde und infolge von Vibrationen oder durch Luftströmungen durchzuhängen beginnt. Ein solcher Fehler ist insbesondere dann schwierig herauszufinden, wenn die Kontaktfunktion des Lagefühlers nicht ausreichend empfindlich ist, und kann eine beträchtliche Stillstandszeit für die Strickmaschine bedingen. Ein weiterer Garnfehler liegt vor, wenn in dem Ringelmechanismus nach einem Farbenwechsel zwei Garne gleichzeitig verarbeitet werden. Auch dieser Garnfehler wird von dem Lagefühler nicht angezeigt, da er nicht in seine Endstellung gelangt.

Gegenüber diesem Stand der Technik liegt der vorliegenden Erfindung die Aufgabe zugrunde, eine gattungsgemässe Garnzuführungsvorrichtung so weiterzubilden, dass weitere Garnzuführungsfehler erkannt werden können.

Diese Aufgabe wird bei einer Garnzuführungsvorrichtung der gattungsgemässen Art durch die Merkmale im kennzeichnenden Teil des Anspruches 1 gelöst.

Bevorzugte Ausgestaltungen sind Gegenstand der Unteransprüche.

Nachstehend werden anhand der Zeichnungen Ausführungsformen der Erfindung erläutert.

Es zeigen:
Fig. 1 eine schematische Seitenansicht eines Garnzuführapparates,
Fig. 2 eine erste Ausführungsform der elektrischen Schaltung des Garnzuführapparates von Fig. 1,
Fig. 3 eine zweite Ausführungsform der elektrischen Schaltung, und
Fig. 4 eine weitere Ausführungsform der elektrischen Schaltung.

Gemäss Fig. 1 besitzt ein Garnzuführapparat ein Gehäuse 1, das an einem Befestigungsabschnitt 2 angebracht ist, mit dem der Garnzuführapparat oberhalb einer zugehörigen Strickstation in einer horizontalen Ringelstrickmaschine an einem kreisförmigen Tragring 2' festlegbar ist. Bei einer mehrsystemigen Ringelstrickmaschine sind so viele Garnzuführapparate vorgesehen, wie die Strickmaschine Strickstationen aufweist. Der Befestigungsabschnitt 2 erstreckt sich zum Teil im und zum anderen Teil unterhalb des Gehäuses 1 und bildet eine Stützplatte 2a für eine vertikale Achse 3, auf der vier Garnzuführräder 4A, 4B, 4C und 4D frei drehbar gelagert sind, und zwar übereinander. Ein Teil des Umfanges jedes Garnzuführrades wird von einem Riemen 5A, 5B, 5C, 5D umgriffen. Die Riemen werden in bekannter Weise in Übereinstimmung mit der Strickmaschine angetrieben, um in diesem Fall vier Garne FA, FB, FC, FD zuzuführen, die von nicht gezeigten Garnspulen kommen. Die Garne werden dann, vorzugsweise über Führungsösen, den Fingern in einem Ringelmechanismus zugeführt (nicht gezeigt), von dem sie dann zu den Stricknadeln in der Strickmaschine laufen.

Im Gehäuse 1 sind Garnführungselemente 6Ain, 6Bin, 6Cin, 6Din und 6Aout, 6Bout, 6Cout, 6Dout, jeweils nur paarweise schwenkbar gelagert, wobei für jedes Garn FA, FB, FC, FD jeweils ein Zulauf-Führungselement 6Ain, 6Bin, 6Cin, 6Din und ein damit fest verbundenes Ablaufzuführungselement 6Aout, 6Bout, 6Cout, 6Dout vorgesehen ist.

Jedes Zulaufführungselement 6Ain, 6Bin, 6Cin, 6Din ist gegen die Kraft einer nicht dargestellten Feder, die entgegen dem Uhrzeigersinn wirksam ist, zwischen einem Zuführbereich und einem Nichtzuführbereich hin- und herschwenkbar, wie auch die Ablaufführungselemente 6Aout, 6Bout, 6Cout, 6Dout. Wenn sich das Garnführungselement eines Garnes in einer Zuführbereich-Stellung befindet, liegt das Garn unter dem Riemen und wird von diesem positiv zugeführt. Wenn sich hingegen das Garnführungselement eines Garnes in der Nichtzuführbereich-Stellung befindet, liegt das Garn ausserhalb des Eingriffsbereiches des Riemens und wird nicht mehr gefördert.

In Fig. 1 steht das Zulaufführungselement 6Ain und das Ablaufführungselement 6Aout in der Zuführbereichsstellung, so dass das Garn FA positiv zugeführt wird, während die anderen Garnführungselemente in ihren Nichtzuführbereich-Stellungen stehen, so dass die anderen Garne FB, FC, FD nicht zugeführt werden.

Die Garnführungselemente sind im Gehäuse 1 mit senkrecht zur Zeichnungsebene (Figur 1) liegenden Wellen 8 gelagert. Mit jeder Welle ist ein Kontaktzapfen 7A', 7B', 7C', 7D' verbunden, der zusammen mit einer entsprechend angeordneten Kontaktplatte 7a", 7B", 7C", 7D" einen elektrischen Lagefühler für die jeweilige Stellung des zugehörigen Garnführungselementes bildet.

Die Kontaktplatten 7A", 7B", 7C", 7D" sind bei diesem Ausführungsbeispiel gemäss Figur 1 nur im jeweils linken Teil leitfähig, während sie im rechten Teil nichtleitend sind. Auf diese Weise gibt der Lagefühler ein Signal ab, wenn das zugehörige Garnführungselement in der Zuführbereichstellung ist, während in der Nichtzuführbereich-stellung kein Signal erzeugt wird. Diese Anordnung könnte natürlich auch umgekehrt getroffen sein. Der Übergang vom nichtleitenden Teil zum leitenden Teil jeder Kontaktplatte ist so angeordnet, dass genau dann ein Signal erzeugt wird, wenn das zugehörige Garn aus dem Eingriff des Riemens 5A, 5B, 5C, 5D gelangt bzw. unter den Riemen einläuft, d.h. die Schaltpunkte der Lagefühler liegen genau in diesen Grenzbereichen, in denen eine positive Lieferung des Garnes beginnt bzw. aufhört. Das jeweilige Signal bleibt dann bei der Weiterbewegung des Garnführungselementes innerhalb des Nichtzuführbereiches oder des Zuführbereiches unverändert aufrechterhalten.

Die Kontaktplatten 7A", 7B", 7C", 7D" sind über eine Verbindungsleitung mit einem Steuerrelais CR verbunden, das andererseits mit einer positiven Spannungsversorgung im Gehäuse 1 verbunden ist. Die Kontaktstifte 7A', 7B', 7C', 7D' sind über eine gemeinsame Leitung an eine negative Spannungsversorgung, ebenfalls im Gehäuse 1, angeschlossen. Das Steuerrelais CR hat seine Relaiskontakte CR_{c} in einem Stromkreis, der über das Abschaltrelais der Strickmaschine geführt ist. Dieses Abschaltrelais schaltet beispielsweise dann die Strickmaschine ab, wenn es unter Spannung gesetzt wird. Diese Schaltung im Gehäuse bildet eine elektrische logische Schalteinheit, die in der vorerwähnten Weise arbeitet und die Strickmaschine dann ausschaltet, wenn von allen Lagefühlern bestimmte Signalkombinationen erzeugt werden, was später erläutert wird.

Fig. 2 zeigt eine Schaltung, wie sie aus der EP-A-0 028 412 bekannt ist und die in dem Garnzuführapparat von Fig. 1 an sich verwendet werden kann, wobei ggf. vor dem Steuerrelais CR ein Zeitglied oder eine Zeitschaltung TC mit einer Zeitverzögerung von tₒ vorgesehen ist. Die Stellung der Kontaktstifte bzw. der Wellen 8A, 8B, 8C, 8D der Garnführungselemente entspricht der in Fig. 1 gezeigten.

Bei normalem und ordnungsgemässem Betrieb des Garnzuführapparates von Fig. 1, d.h. in den Stellungen von Fig. 1, wird das Garn FA positiv zugeführt. Der zugehörige Kontaktstift 7A' schliesst den Kontakt mit der Kontaktplatte 7A", wobei der Gleichstrom-Stromkreis von (-) (+) über das Steuerrelais CR und das ggf. angeordnete Zeitglied TC geschlossen ist. Dies bedeutet bei dieser Schaltung, dass das Steuerrelais CR angezogen ist und die Kontakte CR_{c} offen hält, so dass der Stromkreis für das Abschaltrelais der Strickmaschine offen ist. Die Strickmaschine arbeitet. Im Falle eines Garnbruches im Garn FA oder bei einem Abfall der Garnspannung aufgrund eines äusseren Einflusses, schwenkt das Garnführungselement 6Aout nach oben, während das Zulaufgarnführungselement 6Ain nach unten schwenkt. Der Kontaktstift 7A' gelangt in den nichtleitenden Bereich der Kontaktplatte 7A", so dass der Gleichstrom-Stromkreis über das Steuerrelais CR unterbrochen wird und das Steuerrelais CR abfällt. Die Kontakte CRc des Steuerrelais CR schliessen den Stromkreis für das Abschaltrelais der Strickmaschine, so dass die Strickmaschine unmittelbar ausgeschaltet wird.

Das Zeitglied TC (Figur 2) kann für einen Fall vorgesehen sein, dass bei der Strickmaschine während eines Garnwechsels keine Überlappung zwischen dem alten und dem neuen Garn stattfindet. Diese Zeitglied mit seiner Zeit tₒ überbrückt dann die kurze Zeitdauer, während der kein Zuführbereich-Signal auftritt.

Ein weiterer Garnfehler (Überzufuhr) liegt dann vor, wenn aus irgendeinem Grund das gerade verarbeitete alte Garn oder auch ein neues Garn von den Stricknadeln nicht ordnungsgemäss weiterverarbeitet oder von dem jeweiligen Finger im Ringelmechanismus nicht ordnungsgemäss an die Stricknadeln weitergegeben worden ist. Der Lagefühler für dieses Garn wird infolge der bei diesem Garnfehler auftretenden Garnspannungsabbaus ein Nichtzuführbereichssignal erzeugen, bzw. es wird dann von keinem Lagefühler aller vorgesehenen Lagefühler mehr ein Zuführbereichsignal erzeugt. Die logische Schalteinheit spricht auf diese Signalkombination an und betätigt das Abschaltrelais, wodurch die Strickmaschine unvermittelt ausgeschaltet wird.

Allerdings spricht diese Schaltung nicht an, wenn ein weiterer Garnfehler vorliegt, und zwar, wenn nach einem Garnwechsel das alte Garn, das nicht mehr weiterverarbeitet werden darf, trotzdem gespannt bleibt, weil z.B. im Ringelmechanismus oder vor der Stricknadel nicht korrekt abgeschnitten worden ist. Es wird dann mit dem neuen Garn gleichzeitig auch das alte Garn verarbeitet, d.h. beide Garne werden positiv zugeführt. Auch in diesem Fall soll die Strickmaschine erfindungsgemäss abgeschaltet werden. Dies erfolgt nun bei den Ausführungsformen gemäss den Fig. 3 und 4 dadurch, dass die jeweils vorgesehene elektronische Schalteinheit (in Fig. 3A, in Fig. 4 strichliert angedeutet) eine diese Garnfehlerbedingung anzeigende Signalkombination von den Lagefühlern erkennt und die Strickmaschine daraufhin ausschaltet.

Gemäss Fig. 3 sind die Kontaktplatten 7A", 7B", 7C", 7D" mit einer Anzahl von Eingangsanschlüssen einer elektronischen logischen Schalteinheit A verbunden, die z. B. aus herkömmlichen elektronischen logischen Komponenten (wie Fig. 4) hergestellt ist oder von einem Mikroprozessor gebildet wird. Der Ausgang der logischen Schalteinheit A ist mit der Spule eines Steuerrelais CR_{A} verbunden, dessen Relaiskontakte in einem Stromkreis des Abschaltrelais der Strickmaschine liegen.

Die elektronische logische Schalteinheit A ist so ausgelegt, dass sie ein Ausgangssignal zum Schalten des Steuerrelais CR_{A} bei zwei durch bestimmte Signalkombinationen repräsentierten Fehlerbedingungen erzeugt, bei denen das Abschaltrelais der Strickmaschine betätigt wird.

Die erste Fehlerbedingung besteht aus n Nichtzuführbereich-Signalen von den Lagefühlern 7A', 7A", 7B', 7B", 7C', 7C", 7D', 7D", wobei n die Anzahl der Lagefühler ist. Diese Signalkombination aus n-Signalen zeigt an, dass kein Garn gestrickt wird oder dass das zum Stricken bestimmte Garn gebrochen ist.

Die zweite Fehlerbedingung wird durch eine Signalkombination angezeigt, die aus (n minus einer Zahl grösser 1) Signalen besteht, wobei n die Anzahl der vorhandenen Lagefühler ist. Mit anderen Worten stellt eine Signalkombination, bei der mehr als ein Zuführbereichsignal gleichzeitig mit Nichtzuführbereichsignalen vorliegt, diese Fehlerbedingung dar, bei der dann z. B. zwei Garne gleichzeitig gestrickt werden.

Für beide Fehlerbedingungen kann die logische Schalteinheit so ausgelegt sein, dass sie ein Ausgangssignal für das Abschaltrelais der Strickmaschine mit einer bestimmten Zeitverzögerung, z.B. 20 Millisekunden erzeugt, damit vermieden wird, dass das Ausschalten der Strickmaschine fälschlicherweise bei einem Garnwechsel auftritt. Denn bei einem Garnwechsel mit einer Überlappung werden für kurze Zeit zwei Garne gleichzeitig positiv zugeführt, während bei einem Garnwechsel ohne Überlappung eine gewisse Zeitspanne gar kein Garn zugeführt wird, da nämlich das alte Garn nicht mehr und das neue Garn noch nicht zugeführt wird.

Bei der Ausführungsform von Fig. 4 werden die Lagefühler durch vier Phototransistoren T1 bis T4 und vier Photodioden D1 bis D4 als opto-elektronische Lagefühler für die Garnführungselemente ausgebildet. Die Emitter der Phototransistoren T1 bis T4 sind über ein Widerstandsnetz NETᵣ mit einem Eingang eines ersten Operationsverstärkers OP₁ und mit einem Eingang eines zweiten Operationsverstärkers OP₂ verbunden. Der andere, negative Eingang des ersten Operationsverstärkers OP₁ ist mit einem Referenzspannungswert versorgt. Der andere und positive Eingang des zweiten Operationsverstärkers OP₂ ist ebenfalls an eine Referenzspannung gelegt. Der Ausgang des ersten Operationsverstärkers OP₁ ist an einem Eingang eines ersten NOR-Gliedes NOR₁ angeschlossen. Der Ausgang des zweiten Operationsverstärkers OP₂ ist über einen Zwischenwiderstand und eine erste Zeitschaltung RC₁ mit dem zweiten Eingang des ersten NOR-Gliedes NORᵢ verbunden, wobei die Zeitschaltung RC₁ beispielsweise eine Zeitkonstante von annähernd 140 Millisekunden hat. Der Ausgang des ersten NOR-Gliedes NOR₁ ist an beide Eingänge eines zweiten NOR-Gliedes NOR₂ angelegt, dessen Ausgang über eine zweite Zeitschaltung RC₂ an eine Halteschaltung angeschlossen ist. Die Zeitschaltung RC₂ hat beispielsweise eine Zeitkonstante von annähernd 60 Millisekunden. Die Halteschaltung besteht aus zwei NOR-Gliedern NOR₃ und NOR₄, wobei der Ausgang des NOR-Gliedes NOR₂ über einen Zwischenwiderstand an den einen Eingang des NOR-Gliedes NOR₃ der Halteschaltung angeschlossen ist. Der andere Eingang des NOR-Gliedes NOR₃ ist über eine Rückführschleife mit dem Ausgang des NOR-Gliedes NOR₄ der Halteschaltung verbunden. Der Ausgang des NOR-Gliedes NOR₃ ist mit dem einen Eingang des NOR-Gliedes NOR₄ verbunden, während der andere Eingang des NOR-Gliedes NOR₄ über einen Widerstand und einen Kondensator an einen Kontakt eines Rücksetz-Schalters SW₁ angeschlossen ist. Der Ausgang der Halteschaltung ist an die Basis eines weiteren Transistors T5 angeschlossen, der über eine Verbindungsleitung mit dem Abschaltrelais der Strickmaschine verbunden ist, wobei in der Verbindungsleitung eine geerdete Anzeigelampe L zum visuellen Anzeigen einer Fehlerbedingung liegt.

Die Halteschaltung NOR₃ und NOR₄ hält das Ausschaltrelais der Strickmaschine nach Auftreten einer Fehlerbedingung geöffnet, bis diese Fehlerbedingung durch Betätigen des Schalters SW₁ gelöscht wird.

Die beiden Operationsverstärker OP₁, OP₂ und/ oder auch die NOR-Glieder NOR,-NOR₄ können zweckmässigerweise jeweils in einem integrierten Schaltkreis konventioneller Bauart enthalten sein, was die Herstellung der Schaltung vereinfacht und den Raum zum Unterbringen der Schaltung klein hält.

Zwischen den Lagefühlern und den beiden Operationsverstärkern OP₁ und OP₂ ist über Zwischenwiderstände ein Schalter SW₂ eingeordnet, mit dem unter bestimmten Betriebsbedingungen die Lagefühler überbrückbar sind. In der Verbindungsleitung zwischen dem Schalter SW₂ und dem zweiten Operationsverstärker OP₂ ist eine Diode eingesetzt.

Diese elektronische logische Schalteinheit gemäss Fig. 4 ist an der Innenseite des Gehäuses 1 des Garnzuführapparates gemäss Fig. 1 angebracht, wie dies in Fig. 1 angedeutet ist. Bei der ersten und vorerwähnten Fehlerbedingung werden alle vier Transistoren T1 bis T4 leitend. Wegen der dem ersten Operationsverstärker OP₁ vorgesetzten Widerstände R₁ und R₂ wird über das Widerstandsnetz NET_{R} an dem einen Eingang des ersten Operationsverstärkers OP₁ ein Spannungspegel anstehen, so dass auch sein Ausgang einen hohen Spannungspegel oder ein Spannungspotential abgibt, was als Signal einer binären 1 entspricht. Wenn dieses hohe Spannungspotential für länger als 60 Millisekunden aufrechterhalten wird, geht das Signal schliesslich durch bis zur Basis des Transistors T5, wodurch dieser Transistor leitfähig wird und ein Ausschaltsignal auf der Verbindungsleitung zum Ausschaltrelais der Strickmaschine sendet, das durch die Halteschaltung NOR₃ und NOR₄ aufrechterhalten wird und auch die Lampe L zum Aufleuchten bringt.

Bei der zweiten Fehlerbedingung werden nur zwei der vier Transistoren T1 bis T4 oder weniger leitend, wodurch über die spezielle Auslegung der Widerstände R₃ und R₄, die dem einen Eingang des zweiten Operationsverstärkers OP vorgesetzt sind, ein Spannungspegel dem einen Eingang des zweiten Operationsverstärkers OP₂ zugeführt wird. Der erste Operationsverstärker OP₁ ist so ausgelegt, dass er auf diesen Spannungspegel nicht anspricht. Hingegen gibt der Operationsverstärker OP₂ am Ausgang ein hohes Potential ab, das über die Zeitschaltung RC₁ dem zweiten Eingang des NOR-Gliedes NOR₁ zugeführt wird. Wenn das hohe Potential vom Ausgang des zweiten Operationsverstärkers OP₂ länger als 140 Millisekunden und 60 Millisekunden = 200 Millisekunden anhält, erhält die Basis des Transistors T5 ein Spannungspotential, aufgrunddessen der Transistor T5 leitend wird und ein Ausschaltsignal erzeugt.

Die Erfindung soll nicht auf zuvor erläuterten Ausführungsbeispiele beschränkt sein. Diese Ausführungsbeispiele sollen nur dem Verständnis des erfindungsgemässen Gedankens dienen, aus der Garnbewegung zwischen dem Zuführbereich und dem Nichtzuführbereich exakt im Übergangsbereich von der positiven Zuführung zu keiner Zuführung schon ein Signal zu erzeugen und zusammen mit den Signalen, die von den Stellungen der anderen Garne abhängen, Signalkombinationen zu bilden, die exakt das Vorliegen von Fehlerbedingungen repräsentieren, bei denen die Strickmaschine abzuschalten ist. Dabei ist es von nebensächlicher Bedeutung, wie letztendlich das Abschalten der Strickmaschine bewerkstelligt wird. Vorteilhaft lässt sich jenachdem wie die Signale von den Lagerfühlern ausgewertet werden, wählen, ob das jeweils zugeführte Garn oder die gerade nicht zugeführten Garne überwacht werden, d.h. es wird dann jedes Zuführbereichsignal ein positives Signal (z. B. eine binäre 1) sein, während die Nichtzuführbereichsignale negative Signale (z.B. binäre 0) sind, oder umgekehrt. Der Vorzug ist, aus mehreren Gründen, dabei einer Überprüfung der gerade nicht zugeführten Garne zu geben.

## Patentansprüche

1. Garnzuführapparat zum positiven Zuführen mehrerer Garne zum Ringelmechanismus einer Ringelstrickmaschine, mit im Ringelmechanismus beweglich angeordneten Fingern zum wahlweisen und aufeinanderfolgenden Aufnehmen und Überführen des Garnes in eine Strickstellung und zum Herausnehmen des Garnes aus einer Strickstellung, mit einer der Anzahl (N) der Garne (FA bis FD) entsprechenden Anzahl von Liefervorrichtungen (1) mit jeweils einem Garntransportelement (5A bis 5D) sowie einem Garnführungselement (6A bis 6D), die jeweils zwischen einem Zuführbereich, in dem das Garn im Eingriff des Garntransportelementes ist, und einem Nichtzuführbereich, in dem das Garn ausserhalb des Eingriffs des Garntransportelementes ist, hin- und herbewegbar sind, wobei für jedes Garnführungselement ein elektrischer Lagefühler (7A bis 7D, 8A bis 8D) vorgesehen ist, der ein die Zuführung bzw. Nichtzuführung des Garnes (FA bis FD) darstellendes Signal erzeugt, und mit einer Schaltung (A; NET_{R}, OP, NOR) zum Abschalten der Strickmaschine, die an die Lagefühler angeschlossen ist, dadurch gekennzeichnet, dass die Schaltung die Strickmaschine abschaltet, wenn entweder mindestens zwei die Zuführung des Garnes darstellende Signale oder höchstens (N-2) die Nichtzuführung des Garnes darstellende Signale gleichzeitig vorliegen, wobei N die Anzahl der Lagefühler (7A bis 7D, 8A bis 8D) ist.

2. Garnzuführapparat nach Anspruch 1, dadurch gekennzeichnet, dass die Schaltung (A; NET_{R}, OP, NOR) die Strickmaschine abschaltet, wenn entweder N die Nichtzuführung des Garnes darstellende Signale gleichzeitig vorliegen, wobei N die Anzahl der Lagefühler (7A bis 7D, 8A bis 8D) ist, oder kein die Zuführung des Garns darstellendes Signal vorliegt.

3. Garnzuführapparat nach den Ansprüchen 1 oder 2, dadurch gekennzeichnet, dass die Lagefühler (7A', 7A", 7B', 7B", 7C', 7C", 7D', 7D"; T1, D1, T2, D2, T3, D3, T4, D4) als Schalter oder als optoelektronische Schalter ausgebildet sind.

4. Garnzuführapparat nach einem der Ansprüche 1 bis 3, dadurch gekennzeichnet, dass die Schalteinheit die Signale der Lagefühler in einen Spannungspegel umsetzt, der direkt oder indirekt proportional zur Anzahl der Zuführbereichsignale ist.

5. Garnzuführapparat nach Anspruch 4, dadurch gekennzeichnet, dass der Spannungspegel proportional zur Anzahl der Nichtzuführbereichsignale ist.

6. Garnzuführapparat nach wenigstens einem der Ansprüche 1 bis 5, dadurch gekennzeichnet, dass die Schalteinheit zwei Vergleicher (OP1, OP2) aufweist, die das Vorliegen einer Fehlerbedingung zum Abschalten der Strickmaschine durch Vergleich der Spannungspegel mit Bezugsspannungen ermitteln.

7. Garnzuführapparat nach wenigstens einem der Ansprüche 1 bis 6, dadurch gekennzeichnet, dass die Schalteinheit eine Halteschaltung (NOR3, NOR4) enthält, die die Strickmaschine nach Auftreten einer Fehlerbedingung ausgeschaltet hält.

8. Garnzuführapparat nach Anspruch 7, dadurch gekennzeichnet, dass die Halteschaltung (NOR3, NOR4) durch einen Schalter (SW1) rücksetzbar ist.

9. Garnzuführapparat nach wenigstens einem der Ansprüche 1 bis 8, dadurch gekennzeichnet, dass die Schalteinheit an der Innenseite einer Gehäusewand des Garnzuführapparates (1) angebracht ist.

## Claims

1. Yarn feeding device for the positive feed of several yarns to the striping mechanism of a knitting machine with striper, with fingers arranged movably in the striping mechanism for selectively and successively receiving the yarn and transferring it into a knitting position and for removing the yarn from a knitting position, with a number of delivery devices (1) corresponding to the number (N) of yarns (FA to FD) and each with a yarn transport element (5A to 5D) and a yarn guide element (6A to 6D) which are each movable to and fro between a feed region, in which the yarn is in the range of engagement of the yarn transport element, and a non-feed region, in which the yarn is outside the range of engagement of the yarn transport element, there being provided for each yarn guide element an electrical position sensor (7A to 7D, 8A to 8D) which generates a signal representing the feed or non-feed of the yarn (FA to FD), and with a circuit (A; NET_{R}, OP, NOR) for switching off the knitting machine which is connected to the position sensors, characterized in that the circuit switches off the knitting machine when either at least two signals representing the feed of the yarn or at most (N-2) signals representing the non-feed of the yarn are present simultaneously, N being the number of position sensors (7A to 7D, 8A to 8D).

2. Yarn feeding device according to Claim 1, characterized in that the circuit (A; NET_{R}, OP, NOR) switches off the knitting machine when either N signals representing the non-feed of the yarn are present simultaneously, N being the number of position sensors (7A to 7D, 8A to 8D), or no signal representing the feed of the yarn is present.

3. Yarn feeding device according to Claims 1 or 2, characterized in that the position sensors (7A', 7A", 7B', 7B", 7C', 7C", 7D', 7D"; T1, D1, T2, D2, T3, D3, T4, D4) are designed as switches or as optoelectronic switches.

4. Yarn feeding device according to one of Claims 1 to 3 characterized in that the switch unit converts the signals of the position sensors into a voltage level which is directly or indirectly proportional to the number of feedregion signals.

5. Yarn feeding device according to Claim 4, characterized in that the voltage level is proportional to the number of non-feed region signals.

6. Yarn feeding device according to at least one of Claims 1 to 5, characterized in that the switch unit has two comparators (OP1, OP2) which determine the presence of an error condition for switching off the knitting machine as a result of a comparison of the voltage levels with reference voltages.

7. Yarn feeding device according to at least one of Claims 1 to 6, characterized in that the switch unit contains a holding circuit (NOR3, NOR4) which keeps the knitting machine switched off after an error condition has occurred.

8. Yarn feeding device according to Claim 7, characterized in that the holding circuit (NOR3, NOR4) can be reset by means of a switch (SW1).

9. Yarn feeding device according to at least one of Claims 1 to 8, characterized in that the switch unit is mounted on the inner face of a housing wall of the yarn furnisher (1).

## Revendications

1. Dispositif fournisseur de fils pour l'amenée positive de plusieurs fils à un mécanisme de changement de guide-fils d'une machine à tricoter à changement de fils, pourvu dans le mécanisme de changement de guide-fils de doigts disposés mobiles pour saisir facultativement et l'un après l'autre, et déplacer les fils dans une position de tricotage et pour retirer les fils de la position de tricotage, et muni d'un nombre de dispositifs de livraison (1) correspondant au nombre (N) de fils (FA à FD) pourvu chacun d'un élément de transport de fil (5A à 5D) ainsi que d'un élément d'alimentation de fil (6A à 6D) qui sont respectivement mobiles en va-et-vient entre une zone d'alimentation, dans laquelle le fil vient en prise avec l'élément de transport de fil, et une zone de non alimentation, dans laquelle le fil n'est pas en prise avec l'élément de transport de fil, dans lequel pour chaque élément d'alimentation de fil il est prévu un détecteur électrique de position (7A à 7D, 8A à 8D) qui produit un signal représentant l'alimentation ou la non alimentation des fils (FA à FD), et un circuit (A; NET_{R}, OP, NOR) pour mettre hors circuit la machine à tricoter, qui est raccordé aux détecteurs de position, caractérisé en ce que le circuit met la machine à tricoter hors service lorsqu'il existe simultanément soit au moins deux signaux représentant l'alimentation des fils, soit au maximum (N-2) signaux représentant la non alimentation des fils, N représentant le nombre de détecteurs de position (7A à 7D, 8A à 8D).

2. Dispositif fournisseur de fils selon la revendication 1, caractérisé par le fait que le circuit (A; NET_{R}, OP, NOR) met la machine à tricoter hors circuit lorsque soit il existe simultanément N signaux représentant la non alimentation des fils, où N correspond au nombre de détecteurs de position (7A à 7D, 8A à 8D), soit il n'existe aucun signal représentant l'alimentation des fils.

3. Dispositif fournisseur de fils selon la revendication 1 ou 2, caractérisé par le fait que les détecteurs de position (7A', 7A", 7B', 7B", 7C', 7C", 7D', 7D"; T1, D1, T2, D2, T3, D3, T4, D4) sont constitués d'un interrupteur ou d'un interrupteur opto-électronique.

4. Dispositif fournisseur de fils selon l'une des revendications 1 à 3, caractérisé par le fait que l'unité de circuit transforme les signaux des détecteurs de position en un niveau de tension qui est directement ou indirectement proportionnel au nombre de signaux de zone d'alimentation.

5. Dispositif fournisseur de fils selon la revendication 4, caractérisé par le fait que le niveau de tension est proportionnel au nombre de signaux de zone de non alimentation.

6. Dispositif fournisseur de fils selon au moins l'une des revendications 1 à 5, caractérisé par le fait que l'unité de circuit possède deux comparateurs (OP1, OP2) qui détectent l'existence d'une condition de défaut pour mettre la machine à tricoter hors service en comparant le niveau de tension avec des tensions de référence.

7. Dispositif fournisseur de fils selon au moins l'une des revendications 1 à 6, caractérisé par le fait que l'unité de circuit comprend un circuit de maintien (NOR 3, NOR 4) qui maintient la machine à tricoter hors circuit après l'apparition d'une condition de défaut.

8. Dispositif fournisseur de fils selon la revendication 7, caractérisé par le fait que le circuit de maintien (NOR 3, NOR 4) peut être remis à l'état initial à l'aide d'un interrupteur (SW 1).

9. Dispositif fournisseur de fils selon au moins l'une des revendications 1 à 8, caractérisé par le fait que l'unité de circuit est supportée sur la face interne d'une paroi de boîtier du dispositif fournisseur de fils (1).
